# DEMANDE DE BREVET EUROPEEN

(11) **EP 1 916 409 A1**
(43) Date de publication de la demande: **30.04.2008**
(21) Numéro de dépôt: 07291274.4
(22) Date de dépôt: 19.10.2007
(51) Int. Cl.: F02M 35/024

(54) **Dispositif d'alimentation en fluide gazeux, pour circuit de circulation de fluide gazeux et dispositif de filtration équipé d'un tel dispositif d'alimentation en fluide gazeux**

(30) Priorité: 25.10.2006 FR 0609352
(71) Demandeur: Trelleborg Fluid & Acoustic Solutions (TFAS), 44470 Carquefou (FR)
(72) Inventeur: Le Mouellic, Bruno, 44470 Carquefou (FR)
(74) Mandataire: Laget, Jean-Loup

(57) **Abrégé**

L'invention concerne un dispositif d'alimentation en fluide pour circuit de circulation de fluide gazeux, ce dispositif comportant au moins un actionneur (1) pneumatique et un obturateur (11) d'une entrée (25) d'alimentation en fluide du circuit, ledit actionneur (1) se présentant sous forme d'un boîtier (2) compartimenté (2A, 2B) par une membrane (7), ce boîtier comportant d'une part des moyens (3) de raccordement de l'un (2A) de ses compartiments (2A, 2B) audit circuit, d'autre part des moyens (4) de liaison de la membrane (7) à l'obturateur (11), ladite membrane (7), couplée à l'obturateur (11), étant une membrane mobile, déformable par les variations de pression régnant à l'intérieur du compartiment (2A) du boîtier (2) raccordable audit circuit, pour permettre, lors de sa déformation, l'ouverture de ladite entrée (25) de circuit, cette membrane (7) étant rappelée en position fermée de l'obturateur (11) par des moyens (8, 9) élastiquement déformables.

Ce dispositif est caractérisé en ce que le compartiment (2A) du boîtier (2) raccordable audit circuit et apte à être soumis à une variation de pression à l'état raccordé audit circuit loge la sonde (6) thermique et les moyens (8, 9) élastiquement déformables rappelant la membrane (7) en position fermée de l'obturateur (11), lesdits moyens (8, 9) élastiquement déformables étant interposés entre la sonde (6) thermique et la membrane (7) couplée à l'obturateur (11).

## Description

La présente invention concerne un dispositif d'alimentation en fluide gazeux, pour circuit de circulation de fluide gazeux à au moins une entrée d'alimentation en fluide gazeux, ainsi qu'un circuit de circulation de fluide gazeux et un dispositif de filtration équipés d'un tel dispositif d'alimentation en fluide gazeux.

De nombreux circuits de circulation de fluide gazeux sont équipés aujourd'hui d'une entrée d'air principale et d'une entrée d'air supplémentaire obturable. Tel est le cas notamment des circuits d'admission d'air de moteurs thermiques à combustion interne, en particulier les moteurs suralimentés. L'entrée d'air supplémentaire reste généralement positionnée sur le circuit d'admission d'air, en aval d'un filtre équipant le circuit. L'entrée d'air principale est généralement quant à elle une entrée d'air frais maintenue constamment ouverte. La commande en ouverture de l'entrée d'air supplémentaire peut s'opérer dans diverses conditions. Ainsi, on constate que le dispositif de filtration de fluide gazeux intégré au circuit se colmate dans le temps. Pour conserver un débit d'air intéressant au niveau du moteur à alimenter en air, en dépit du colmatage du filtre, il peut être prévu d'ouvrir l'entrée d'admission d'air supplémentaire positionnée en aval ou à l'aplomb du filtre. Cette entrée d'air doit donc s'ouvrir lorsque les pertes de charge sur le circuit atteignent une valeur prédéterminée. Cette entrée d'air supplémentaire peut également être ouverte lorsque la température extérieure au circuit est une température négative. Ainsi, à nouveau dans le cas d'une application à un circuit d'admission d'air d'un moteur suralimenté, il peut être intéressant de commander en ouverture l'entrée d'air supplémentaire par temps de neige lorsque la température est voisine de - 10°C. Le risque sinon est d'entraîner un encrassement rapide du filtre en environ une heure en raison de la nature de la neige sèche passant à travers ledit filtre. L'ouverture de cette entrée d'air supplémentaire doit donc être commandée alors que les pertes de charge sur le circuit n'atteignent pas la valeur correspondant à un filtre colmaté.

Les dispositifs de conception mécanique connus à ce jour pour commander en ouverture l'entrée d'air supplémentaire reposent sur la présence d'une sonde thermique extensible dont la variation de longueur résultant d'une variation de température permet le déplacement d'un obturateur auquel elle est directement couplée. Dans ce cas, la commande par exemple en ouverture peut s'opérer pour des conditions de température données indépendamment des conditions de dépression à l'intérieur du circuit. Il n'est donc pas possible d'empêcher un déplacement de l'obturateur lors d'une variation de température entraînant une variation de longueur de la sonde, même si les conditions de dépression à l'intérieur du circuit ne sont pas remplies.

Des dispositifs de commande comportant un tel inconvénient sont décrits dans les brevets FR-2.423.647, FR-2.550.581 et DE-2855198. Dans ces dispositifs, la sonde logée partiellement dans un compartiment du boîtier est directement couplée à l'obturateur. L'autre compartiment du boîtier est raccordé à une source de dépression et est équipé d'un ressort de rappel de l'ensemble membrane/sonde en position fermée de l'obturateur. L'interposition de la sonde entre membrane et obturateur avec une action directe de la variation de longueur de la sonde sur le déplacement de l'obturateur empêche de commander l'obturateur uniquement sous l'action de deux paramètres, à savoir le couple température, dépression du circuit.

Par ailleurs, dans ces dispositifs, il est prévu à chaque fois des organes, tels que bilame ou élément bimétallique complémentaires de l'action de la sonde. Il en résulte une complexité importante des dispositifs.

Pour pouvoir obtenir deux positions de commande d'ouverture de ladite entrée d'air supplémentaire pour une même valeur de pression à l'intérieur du circuit, il a jusqu'à présent été envisagé des solutions complexes à base de composants électroniques ou électriques dont la tenue dans le temps est limitée. De ce fait, les avantages obtenus par l'entrée d'air supplémentaire qui permet d'accroître la longévité du filtre équipant ledit circuit sont dans ce cas inutiles puisque ce sont les composants nécessaires à la commande d'ouverture de l'entrée d'air supplémentaire qui présentent une tenue dans le temps réduite.

Un but de la présente invention est donc de proposer un dispositif d'alimentation en fluide gazeux dont la conception lui confère une robustesse et une tenue dans le temps améliorées.

Un autre but de la présente invention est de proposer un dispositif d'alimentation en fluide gazeux dont la conception permet de s'affranchir de composants complexes à base d'électronique.

Un autre but de la présente invention est de proposer un dispositif d'alimentation en fluide gazeux dont la conception permet la commande de l'obturateur à partir de couples température, dépression de sorte que, soit pour une même valeur de dépression dans le circuit de circulation de fluide gazeux, soit pour une même valeur de température, on commande ou non de manière contrôlée l'ouverture d'une entrée d'air obturable équipant ledit circuit.

A cet effet, l'invention a pour objet un dispositif d'alimentation en fluide gazeux, pour circuit de circulation de fluide gazeux à au moins une entrée d'alimentation en fluide gazeux, ce dispositif comportant au moins un actionneur pneumatique et un obturateur de la ou d'au moins une entrée d'alimentation en fluide gazeux du circuit, ledit actionneur se présentant sous forme d'un boîtier compartimenté par une membrane, ce boîtier comportant d'une part des moyens de raccordement de l'un de ses compartiments audit circuit, d'autre part des moyens de liaison de la membrane à l'obturateur d'au moins une entrée de circuit, ladite membrane, couplée à l'obturateur, étant une membrane mobile, susceptible d'être déformée par les variations de pression régnant à l'intérieur du compartiment du boîtier raccordable audit circuit, pour permettre, lors de sa déformation, l'ouverture de ladite entrée de circuit, cette membrane étant rappelée en position fermée de l'obturateur par des moyens élastiquement déformables, les moyens élastiquement déformables rappelant la membrane en position fermée de l'obturateur étant précontraints par l'intermédiaire d'au moins une sonde thermique extensible en fonction de la température, telle que cette régnant à l'extérieur et/ou à l'intérieur du circuit de circulation de fluide gazeux, caractérisé en ce que le compartiment du boîtier raccordable audit circuit et apte à être soumis à une variation de pression à l'état raccordé audit circuit loge la sonde thermique et les moyens élastiquement déformables rappelant la membrane en position fermée de l'obturateur, lesdits moyens élastiquement déformables étant interposés entre la sonde thermique et la membrane couplée à l'obturateur.

Comme les moyens élastiquement déformables sont sensibles, c'est-à-dire aptes à être déformés d'une part sous l'action d'un déplacement de la membrane résultant d'une variation de pression à l'intérieur du circuit, d'autre part sous l'action d'une variation de température, en particulier à l'intérieur du boîtier, ces ressorts offrent soit pour une même pression de commande, soit pour une même température, la possibilité d'obtenir ou non la commande en ouverture de l'obturateur. Grâce à la non interposition de la sonde entre membrane et obturateur et l'absence de couplage mécanique entre sonde et obturateur, l'obturateur est non solidaire en déplacement de la sonde et est commandé en déplacement à partir de deux paramètres agissant en combinaison à savoir la température et la valeur de la dépression du circuit. On obtient ainsi l'ouverture du circuit pour au moins deux couples (température, dépression) correspondant l'un à une température négative et à une dépression de quelques dizaines de millibars (35 millibars), l'autre à une température positive voisine de 40°C et à une dépression de l'ordre de 80 millibars. Ainsi, pour une même valeur de température, on commande ou non l'ouverture de l'obturateur en fonction de la valeur de la dépression. De même, pour une même valeur de dépression, on commande ou non l'ouverture de l'obturateur en fonction de la température.

Ainsi, la précontrainte des moyens élastiquement déformables, c'est-à-dire la compression des moyens élastiquement déformables destinée à augmenter leur résistance, est modulée par la température. II est donc possible, pour une même valeur de pression du fluide gazeux dans le circuit de circulation de fluide gazeux, de faire varier le seuil de déclenchement de la déformation de la membrane et par suite le seuil de déclenchement de l'ouverture de l'entrée d'air obturable, dite généralement ouverture d'entrée d'air supplémentaire du circuit.

Il est ainsi possible d'obtenir une ouverture de l'entrée d'air supplémentaire soit lorsque le filtre équipant le circuit de circulation de fluide gazeux est colmaté, soit lorsque la température extérieure audit circuit est négative et que les conditions atmosphériques pourraient amener à un colmatage rapide du filtre équipant ledit circuit.

Selon une forme de réalisation préférée de l'invention, les moyens élastiquement déformables rappelant la membrane en position fermée de l'obturateur comprennent au moins deux ressorts. Les ressorts sont ici comprimés d'une part sous l'action d'une extension de la sonde, d'autre part sous l'action d'une variation de pression, en particulier d'une baisse de pression dans le sens d'une réduction de volume du compartiment logeant les moyens de rappel élastique dit compartiment à ressorts. Les ressorts peuvent être identiques ou de force différente. Dans le cas de ressorts de force différente, le ressort le plus faible force est plus particulièrement sollicité à basse température en position rétractée de la sonde et agit à l'encontre de la déformation de la membrane obtenue par la commande à dépression. Le ressort de plus grande force est lui plus particulièrement sollicité en position d'extension de la sonde de sorte qu'une dépression importante est nécessaire pour commander la déformation de la membrane et par suite l'ouverture de l'obturateur.

De préférence, les ressorts sont disposés l'un d'un côté, l'autre de l'autre côté d'une pièce, dite intermédiaire, positionnée à l'intérieur du compartiment à ressorts du boîtier de l'actionneur, l'un des ressorts étant disposé entre la partie extensible de la sonde ou une pièce venant coiffer la partie extensible de la sonde thermique et ladite pièce intermédiaire, l'autre des ressorts s'étendant entre ladite pièce intermédiaire et la membrane mobile ou une pièce solidaire en déplacement de ladite membrane. La sonde thermique extensible, logée à l'intérieur du compartiment dit à ressorts du boîtier de l'actionneur, comprend un corps de sonde duquel fait saillie une tige de longueur variable en fonction de la température formant la partie extensible de la sonde, cette partie extensible de la sonde étant coiffée par une pièce et en ce que la pièce intermédiaire affecte la forme de deux conduits maintenus coaxiaux par une liaison radiale généralement d'un seul tenant avec lesdits conduits, le conduit intérieur venant s'enfiler sur une saillie axiale de la pièce coiffant la partie extensible de la sonde tandis que le conduit extérieur est muni d'un rebord radial formant surface d'appui de l'un des ressorts. Grâce à cette disposition, la sonde est indépendante en déplacement de l'obturateur couplé directement à la membrane sans interposition de la sonde.

De même, de préférence, les moyens de raccordement du compartiment dit à ressorts du boîtier de l'actionneur au circuit et les moyens de liaison de la membrane à l'obturateur d'une entrée de circuit sont communs sur au moins une partie de leur longueur. Les moyens de liaison de la membrane à l'obturateur comprennent au moins une pièce tubulaire saillant au moins partiellement du boîtier de l'actionneur et traversant la membrane raccordée à ladite pièce de manière étanche en formant une collerette autour de ladite pièce, cette pièce tubulaire, couplée à l'obturateur, tel qu'un volet, par un bras de liaison, étant animée d'un mouvement axial alternatif en direction de l'intérieur, ou respectivement de l'extérieur, du boîtier sous l'effet de la déformation de la membrane. La pièce tubulaire débouche par l'une de ses extrémités dans le compartiment, dit à ressorts du boîtier et est raccordable par son autre extrémité, directement ou par l'intermédiaire d'une pièce de liaison, à une zone d'aspiration ou de dépression du circuit. Le compartiment à ressorts est ainsi soumis aux variations de pression régnant à l'intérieur du circuit.

L'invention a encore pour objet un circuit de circulation de fluide gazeux, en particulier d'admission d'air d'un moteur à combustion interne, ledit circuit étant équipé au moins d'une entrée d'air dite principale, d'un filtre à air filtrant l'air issu de ladite entrée et d'une entrée d'air supplémentaire obturable disposée de préférence en aval ou à l'aplomb du filtre à air, caractérisé en ce que l'entrée d'air supplémentaire est commandée en ouverture par l'intermédiaire d'un dispositif d'alimentation en fluide gazeux du type précité.

L'invention a encore pour objet un dispositif de filtration d'air notamment pour circuit d'admission d'air de moteur à combustion interne, ledit dispositif se présentant sous la forme d'un boîtier équipé pour son raccordement au circuit d'une entrée et d'une sortie d'air, ce boîtier renfermant un filtre compartimentant le boîtier et filtrant l'air issu de l'entrée d'air dudit boîtier avant son expulsion dudit boîtier à travers la sortie d'air, ledit boîtier présentant au droit, en particulier à l'aplomb ou en aval du filtre, une entrée d'air supplémentaire obturable, caractérisé en que l'entrée d'air supplémentaire est commandée en ouverture par l'intermédiaire d'un dispositif d'alimentation en fluide gazeux du type précité, l'actionneur du dispositif d'alimentation en fluide gazeux étant intégré au boîtier du dispositif de filtration d'air.

De préférence, l'obturateur du dispositif d'alimentation en fluide gazeux est disposé à l'extérieur du boîtier du dispositif de filtration et se déplace vers l'extérieur dudit boîtier lors de son passage de la position fermée à la position ouverte de l'entrée d'air supplémentaire. L'entrée d'air supplémentaire obturable du boîtier du dispositif de filtration est réalisée d'une seule pièce avec le dispositif d'alimentation en fluide gazeux. Cette solution permet de garantir une adaptation parfaite de l'obturateur à l'entrée d'alimentation en air du circuit et une simplification de l'ensemble.

L'invention sera bien comprise à la lecture de la description suivante d'exemples de réalisation, en référence aux dessins annexés dans lesquels :
la figure 1 représente une vue en coupe d'un dispositif de filtration du fluide gazeux circulant à l'intérieur d'un circuit de circulation de fluide, ce dispositif de filtration étant équipé d'un dispositif d'alimentation en fluide gazeux conforme à l'invention ;
la figure 2 représente une vue en coupe d'un dispositif d'alimentation en fluide gazeux conforme à l'invention dans une position dans laquelle l'obturateur est en position ouverte, la ligne d'admission d'air a une perte de charge supérieure à 35 millibars et la température est de -10°C ;
la figure 3 représente une vue en coupe d'un dispositif d'alimentation en fluide gazeux dans une position fermée de l'obturateur correspondant au cas où la température extérieure au circuit est de -10°C et où la ligne d'admission d'air du circuit à une perte de charge inférieure à 35 millibars;
la figure 4 représente une vue en coupe d'un dispositif d'alimentation en fluide gazeux en position fermée de l'obturateur dans des conditions dans lesquelles la température extérieure au circuit est de 0°C, la ligne d'admission d'air du circuit a une perte de charge supérieure à 35 millibars et inférieure à 85 millibars ;
les figures 5 et 6 représentent à chaque fois une vue en coupe d'un dispositif d'alimentation en fluide gazeux en position fermée (figure 5) ou ouverte (figure 6) de l'obturateur dans des conditions dans lesquelles la température interne au circuit est de 90°C et la ligne d'admission d'air du circuit de circulation de fluide gazeux a une perte de charge comprise entre 35 et 75 millibars (figure 5), supérieure à 85 millibars (figure 6), la valeur de 85 millibars correspondant au seuil de déclenchement de l'ouverture de l'obturateur.

Comme mentionné ci-dessus, l'invention concerne un dispositif d'alimentation en fluide gazeux pour circuit de circulation de fluide gazeux à au moins une entrée d'alimentation en fluide gazeux. Dans ce qui suit, le dispositif d'alimentation en fluide gazeux sera plus particulièrement décrit dans le cas d'une application à un circuit d'admission d'air d'un moteur suralimenté généralement de véhicule. Le circuit d'admission d'air suralimenté est donc un circuit équipé d'une entrée principale d'admission d'air, dit généralement entrée d'admission d'air frais, et à son autre extrémité d'un turbocompresseur permettant l'alimentation en air du moteur depuis l'entrée d'air frais. Sur ce circuit d'admission en air du moteur suralimenté, il est également prévu un dispositif de filtration conforme par exemple à celui représenté à la figure 1. Ce dispositif de filtration se présente sous forme d'un boîtier 21 équipé, pour son raccordement au reste du circuit, d'une entrée d'air 22 et d'une sortie d'air 23. Le boîtier 21 est compartimenté par l'intermédiaire d'un filtre 24 filtrant l'air provenant de l'entrée 22 avant son rejet dans le circuit par la sortie 23 dudit boîtier. Un piquage est prévu en aval du filtre 24 pour le raccordement du dispositif d'alimentation décrit ci-après à une zone 27 de dépression ou d'aspiration du circuit formant la dépression de commande du dispositif. Ce dispositif de filtration est équipé, en aval ou à l'aplomb du filtre 24 à air, d'une entrée d'air supplémentaire représentée en 25 aux figures. Cette entrée 25 d'air supplémentaire est une entrée obturable susceptible d'être obturée par l'intermédiaire d'un dispositif d'alimentation en fluide gazeux conforme à l'invention.

Dans l'exemple représenté à la figure 1, le dispositif d'alimentation en fluide gazeux est intégré au boîtier du dispositif de filtration mais il aurait pu, de manière équivalente, être positionné sur une portion amont du circuit de circulation de fluide ou sur une portion aval dudit circuit sans sortir du cadre de l'invention. Ce dispositif d'alimentation en fluide gazeux comporte de manière générale au moins un actionneur 1 pneumatique et un organe 11 d'obturation de la ou d'au moins une entrée 25 d'alimentation en fluide gazeux du circuit. Dans les exemples représentés, le circuit comporte une entrée d'alimentation en fluide gazeux principale, représentée en 22, et une entrée 25, dite supplémentaire, d'alimentation en fluide gazeux, cette entrée 25 étant une entrée obturable tandis que l'entrée principale 22 est maintenue constamment ouverte. Bien évidemment, toutes les autres configurations peuvent être envisagées. En effet, un tel dispositif d'alimentation en fluide gazeux peut également s'intégrer à un circuit de circulation de fluide gazeux comportant une entrée unique d'alimentation en fluide gazeux obturable ou à un circuit comportant au moins deux entrées d'alimentation en fluide gazeux, au moins l'une desdites entrées étant obturable.

Indépendamment du nombre d'entrées d'alimentation en fluide gazeux équipant le circuit de circulation de fluide gazeux, le dispositif d'alimentation comporte à chaque fois au moins un actionneur pneumatique et un organe 11 d'obturation. L'actionneur 1 pneumatique se présente sous forme d'un boîtier 2 compartimenté par une membrane 7, les compartiments ayant été représentés en 2A et 2B aux figures. Ce boîtier comporte par ailleurs d'une part, des moyens 3 de raccordement de l'un 2A de ses compartiments 2A, 2B au circuit, d'autre part, des moyens 4 de liaison de la membrane 7 à l'obturateur 11 d'une entrée 25 de circuit. Ce dispositif permet donc, dans des conditions de pression et de température prédéterminées de commander l'ouverture de l'entrée 25 d'alimentation en fluide gazeux du circuit par déplacement de l'organe 11 d'obturation fermant ladite entrée 25. A cet effet, la membrane 7, couplée à l'obturateur 11, est une membrane mobile, susceptible d'être déformée par les variations de pression régnant à l'intérieur du compartiment 2A du boîtier 2 raccordable audit circuit. Cette membrane permet ainsi, lors de sa déformation, l'ouverture de ladite entrée 25 de circuit par commande en déplacement de l'obturateur 11 couplé à ladite membrane. Cette membrane 7 est rappelée en position fermée de l'obturateur 11 par des moyens 8, 9 élastiquement déformables.

Dans les exemples représentés, ces moyens 8, 9 élastiquement déformables, qui rappellent la membrane 7 en position fermée de l'obturateur 11, sont formés par deux ressorts logés à l'intérieur du compartiment 2A et sont précontraints par l'intermédiaire d'au moins une sonde 6 thermique extensible en fonction de la température, telle que cette régnant à l'extérieur et/ou à l'intérieur du circuit de circulation de fluide gazeux. Les ressorts sont donc disposés entre la sonde 6 et la membrane 7, la membrane 7 étant couplée à l'obturateur 11.

Dans les exemples représentés, la sonde 6 thermique est extensible en fonction de la température régnant à l'extérieur du circuit de circulation de fluide gazeux. Ainsi, en fonction de la température et des conditions de pression de la ligne d'admission d'air du circuit de circulation de fluide, il est possible de commander, par l'intermédiaire du dispositif, l'ouverture de l'entrée 25 d'air supplémentaire équipant ledit circuit.

Comme la précontrainte des moyens élastiquement déformables rappelant la membrane 7 en position fermée de l'obturateur 11 est modulable par ladite température extérieure, on fait varier, pour une même valeur de pression, le seuil de déclenchement de la déformation de la membrane de sorte qu'il est possible de commander pour une même valeur de pression de la ligne d'admission d'air du circuit de circulation de fluide l'ouverture de l'entrée 25 supplémentaire d'alimentation en fluide gazeux du circuit ou au contraire de maintenir fermée cette ouverture.

Comme mentionné ci-dessus, le boîtier 2 de l'actionneur comporte d'une part, des moyens 3 de raccordement de l'un de ses compartiments, en l'occurrence le compartiment 2A au circuit de circulation de fluide, en particulier au compartiment 27 disposé en aval du filtre 24 du dispositif de filtration, d'autre part, des moyens 4 de liaison de la membrane 7 à l'obturateur 11 d'une entrée 25 de circuit de circulation de fluide. Dans les exemples représentés, les moyens 3 de raccordement de l'un 2A des compartiments 2A, 2B du boîtier 2 de l'actionneur 1 au circuit et les moyens 4 de liaison de la membrane 7 à l'obturateur 11 d'une entrée 25 de circuit sont communs sur au moins une partie de leur longueur de manière à simplifier la conception du dispositif et à réduire l'encombrement de l'ensemble. A cet effet, les moyens 4 de liaison de la membrane 7 à l'obturateur 11 comprennent au moins une pièce 5 tubulaire saillant au moins partiellement du boîtier 2 de l'actionneur 1 et traversant la membrane 7 raccordée à ladite pièce 5 de manière étanche en formant une collerette autour de ladite pièce 5. Cette pièce 5 tubulaire qui débouche par l'une de ses extrémités dans un compartiment 2A à ressorts du boîtier 2 et est raccordable par son autre extrémité, directement ou par l'intermédiaire d'une pièce 12 de liaison, à une zone 27 de dépression ou d'aspiration du circuit, est animée d'un mouvement axial alternatif en direction de l'intérieur, ou respectivement de l'extérieur, du boîtier 2 sous l'effet de la déformation de la membrane 7.

La pièce 5 tubulaire joue donc à la fois le rôle de pièce de liaison de la membrane à l'obturateur 11 et le rôle de mise en communication du compartiment 2A du boîtier du dispositif avec la zone 27 de dépression ou d'aspiration du circuit, correspondant à la zone du circuit de circulation de fluide gazeux positionnée en aval du filtre 24 équipant ledit circuit. Ainsi, la dépression régnant à l'intérieur de la zone 27 du circuit de circulation de fluide gazeux permet, lorsqu'elle atteint une valeur prédéterminée, en particulier lors d'un colmatage du filtre, de commander, du fait de la transmission de cette dépression dans le compartiment 2A à ressorts, la déformation de la membrane 7 à l'encontre des moyens élastiquement déformables agissant sur ladite membrane pour permettre ainsi l'ouverture de l'entrée d'air supplémentaire équipant ledit circuit et pallier ainsi les variations de débit d'air résultant du colmatage du filtre.

Dans les exemples représentés aux figures, l'obturateur 11 de l'entrée 25 d'alimentation en fluide gazeux du circuit se présente sous forme d'un volet. La pièce 5 tubulaire, à laquelle est raccordée de manière étanche la membrane 7, est donc couplée à l'obturateur 11 se présentant de préférence sous forme d'un volet par un bras 10 de liaison. La sonde thermique n'est pas interposée entre membrane 7 et obturateur 11 et n'est pas destinée à transmettre le mouvement de la membrane à l'obturateur. Sous l'effet de la déformation de la membrane 7 générée par l'augmentation de la dépression régnant à l'intérieur du circuit du fait d'un colmatage du filtre, la membrane 7 se déforme. Cette déformation est transmise par l'intermédiaire de la pièce 5 tubulaire déplacée axialement au bras 10 de liaison qui commande alors le passage de l'obturateur 11 d'une position fermée à une position ouverte de l'entrée 25 d'alimentation en fluide gazeux du circuit.

On note que dans l'exemple représenté, le bras 10 de liaison est encliqueté sur la pièce 5 tubulaire et est monté avec jeu sur ladite pièce 5 tubulaire. Les moyens 3 de raccordement du compartiment 2A du boîtier 2 de l'actionneur au circuit de circulation de fluide comportent de la même manière cette pièce 5 tubulaire dont l'extrémité en saillie à l'extérieur du boîtier est raccordée, par l'intermédiaire d'une pièce 12 de liaison, telle qu'un conduit souple à la zone 27 du dispositif de filtration disposée en aval du filtre 24 dudit dispositif. Cette pièce 12 de liaison, réalisée sous forme d'une conduite souple, aurait pu, de manière équivalente, être réalisée sous forme d'une conduite rigide ou être supprimée pour permettre une connexion directe de la pièce 5 tubulaire à la zone 27 de dépression ou d'aspiration du circuit, en particulier par emmanchement desdites pièces entre elles en vue de soumettre le compartiment 2A à ressort à ladite dépression grâce à cette liaison par un canal ou conduit d'aspiration du compartiment 2A avec le circuit de fluide. Cette liaison permet donc une variation de pression à l'intérieur du compartiment 2A, cette variation de pression, encore appelée dépression de commande, étant apte à entraîner le déplacement de la membrane 7 et, par suite, l'ouverture de l'obturateur.

Dans les exemples représentés, la pièce 5 tubulaire est donc l'élément commun aux moyens 3 de raccordement du compartiment 2A du boîtier de l'actionneur au circuit et des moyens de liaison de la membrane 7 à l'obturateur 11 d'une entrée 25 de circuit. Cette pièce 5 tubulaire présente, à ou au voisinage de son extrémité logée dans le boîtier 2 de l'actionneur 1, un épaulement 13 venant par l'une de ses faces en appui contre une paroi du boîtier 2 de l'actionneur 1 en position fermée de l'obturateur 11 et délimitant par son autre face une surface d'appui des moyens 9 élastiquement déformables de rappel de la membrane 7 en position fermée de l'obturateur 11. On note que, dans les exemples représentés, le boîtier 2 de l'actionneur est constitué en au moins deux parties assemblées entre elles par encliquetage ou soudage, la membrane 7 étant positionnée au niveau du plan de joint entre les éléments constitutifs du boîtier. Ce boîtier est équipé, au niveau de l'un de ses compartiments, d'une ouverture à travers laquelle la pièce 5 tubulaire est introduite pour permettre le raccordement de l'autre des compartiments du boîtier au circuit.

Comme mentionné ci-dessus, la membrane 7 compartimentant le boîtier 2 de l'actionneur est rappelée en position fermée de l'obturateur 11 de l'entrée 25 d'alimentation en fluide gazeux du circuit par deux ressorts 8, 9. Ces ressorts 8, 9 de rappel de la membrane 7 en position fermée de l'obturateur 11 s'étendent entre une pièce, en l'occurrence la pièce 5 de liaison de la membrane 7 à l'obturateur 11, et une pièce 20 venant coiffer la partie 6B extensible de la sonde 6 thermique. La pièce 20 formant coiffe et la pièce 5 de liaison sont montées à emboîtement coulissant l'une par rapport à l'autre. Dans les exemples représentés, cette coiffe de la partie 6B extensible de la sonde 6 thermique affecte la forme d'une coupelle. La sonde 6 thermique extensible est quant à elle logée à l'intérieur du boîtier 2 de l'actionneur 1, à l'intérieur du compartiment 2A mis en communication par l'intermédiaire de la pièce 5 avec le circuit. Cette sonde 6 thermique comprend un corps 6A de sonde duquel fait saillie plus ou moins une tige, mobile en fonction de la température, et formant la partie 6B extensible de la sonde 6. De telles sondes 6 thermiques sont bien connues à ceux versés dans cet art. La tige 6B est pilotée par la dilatation d'une cire logée dans le corps et qui, en fonction de la température, provoque une sortie plus ou moins importante de la tige du corps.

La pièce 20 venant coiffer la partie 6B extensible de la sonde 6 thermique se présente donc sous forme d'une coupelle munie au voisinage de son centre d'un évidement servant au logement de la partie 6B extensible de la sonde 6 thermique. Cette coupelle se prolonge au droit dudit logement par une saillie axiale dont le rôle sera décrit ci-après.

Deux ressorts 8, 9 sont disposés l'un, représenté en 8, d'un côté, l'autre, représenté en 9, de l'autre côté d'une pièce 14, dite intermédiaire, positionnée à l'intérieur du boîtier 2 de l'actionneur 1, le ressort 8 étant disposé entre la pièce 20 coiffant la partie 6B extensible de la sonde 6 et ladite pièce 14 intermédiaire, l'autre ressort 9 s'étendant entre ladite pièce 14 intermédiaire et la pièce 5 de liaison de la membrane 7 à l'obturateur 11.

La présence de deux ressorts permet de garantir un comportement toujours identique d'extension, ou respectivement de rétraction de la partie extensible de la sonde en fonction des variations de température du fait de la précontrainte constamment exercée sur la partie extensible de ladite sonde.

Dans les exemples représentés, la pièce 14 intermédiaire affecte la forme de deux conduits 15, 16 maintenus coaxiaux par une liaison 17 radiale généralement d'un seul tenant avec lesdits conduits 15, 16. Le conduit 16 intérieur vient s'enfiler sur la saillie 26 axiale de la pièce 20 coiffant la partie 6B extensible de la sonde 6 décrite ci-dessus tandis que le conduit 15 extérieur est muni à l'une de ses extrémités d'un rebord 18 radial formant surface d'appui de l'un des ressorts, en l'occurrence le ressort 8, et à son autre extrémité de crans 19 prenant appui contre une face de la coiffe 20. Ainsi, le premier ressort 8 s'étend entre la pièce 20 venant coiffer la partie extensible de la sonde 6 thermique et la pièce 14 intermédiaire tandis que le second ressort 9 s'étend entre la pièce 14 intermédiaire et la pièce 5 solidaire de la membrane servant à la liaison de la membrane avec l'obturateur 11. Le ressort 9 est ici de force inférieure au ressort 8. Ainsi, la variation des dimensions de la partie extensible de la sonde 6 permet de générer, dans un premier temps, une compression du ressort 9 jusqu'à une position en butée de la pièce intermédiaire 14 puis, dans un second temps, une compression du ressort 8 lors de la poursuite de l'extension de la sonde. A température basse, lorsque la sonde est de longueur minimale, c'est essentiellement le ressort 9 de valeur la plus faible qui est sollicité lors d'une déformation de la membrane dans le sens d'une ouverture de l'obturateur. Cette précontrainte des ressorts modifie le seuil de déclenchement de la déformation de la membrane sous l'effet de la pression régnant à l'intérieur du compartiment 2A du boîtier de l'actionneur. Plus la longueur de la partie extensible de la sonde est importante, plus la pression, en l'occurrence la dépression, devant régner à l'intérieur du compartiment 2A du boîtier 1 de l'actionneur pour générer une déformation de la membrane est importante. On constate ainsi que la déformation de la partie extensible de la sonde s'opérant lors d'une augmentation de la température, à des températures négatives, la partie extensible de la sonde est de faible longueur, amenant à une faible précontrainte des ressorts de sorte que la pression, en l'occurrence la dépression, nécessaire à la déformation de la membrane est une pression faible. A l'inverse, lorsque la température augmente, la longueur de la partie extensible de la sonde s'accroît, engendrant une précontrainte importante des ressorts nécessitant alors une pression, en l'occurrence à nouveau une dépression, plus importante au niveau du compartiment 2A, pour permettre la déformation de la membrane. Du fait de telles conditions, il est possible d'obtenir une déformation de la membrane à des températures négatives avec une faible dépression à l'intérieur du compartiment 2A du boîtier 1 de l'actionneur pour commander une ouverture de l'entrée 25 d'alimentation en air du circuit et d'obtenir, à des températures élevées, cette même ouverture de ladite entrée lorsque le filtre est colmaté. Ainsi, l'obturateur peut être commandé depuis la position fermée vers la position ouverte par déformation de la membrane dans des premières conditions où la température extérieure au circuit est de -10°C et la ligne d'admission d'air du circuit a une perte de charge au moins égale à 35 millibars et dans des secondes conditions où la température est une température positive et/ou la ligne d'admission d'air du circuit a une perte de charge au moins égale à 85 millibars. On constate ainsi que pour une même pression régnant à l'intérieur dudit circuit sur la ligne d'admission d'air dudit circuit, on commandera ou non l'ouverture de l'entrée d'alimentation en air supplémentaire selon la température régnant à l'extérieur du circuit.

Dans le mode de réalisation représenté à la figure 1, la conception d'un tel dispositif d'alimentation en fluide gazeux est simplifiée puisqu'une partie du boîtier de l'actionneur du dispositif d'alimentation est commune au boîtier du dispositif de filtration. Il en résulte une simplification de la conception de l'ensemble. Dans ce cas, le boîtier 2 du dispositif d'alimentation en fluide gazeux se prolonge pour ménager l'entrée 25 d'alimentation en air supplémentaire du circuit réalisé d'un seul tenant avec une partie du boîtier de l'actionneur. Cette solution permet de garantir une adaptation parfaite de l'obturateur 11 à l'entrée 25 d'alimentation en air du circuit. L'intégration d'un tel dispositif de filtration sur un circuit de circulation de fluide gazeux existant s'opère par l'intermédiaire de l'entrée 22 et de la sortie 23 servant au raccordement du dispositif de filtration audit circuit. Le dispositif d'alimentation en fluide gazeux est donc préalablement monté sur le dispositif de filtration et raccordé à ce dernier. La membrane 7 déformable positionnée à l'intérieur du boîtier 2 de l'actionneur est déformée en fonction de la pression, en l'occurrence la dépression, régnant en aval du filtre équipant le dispositif de filtration.

## Revendications

1. Dispositif d'alimentation en fluide gazeux pour circuit de circulation de fluide gazeux à au moins une entrée (22, 23) d'alimentation en fluide gazeux, ce dispositif comportant au moins un actionneur (1) pneumatique et un obturateur (11) de la ou d'au moins une entrée (25) d'alimentation en fluide gazeux du circuit, ledit actionneur (1) se présentant sous forme d'un boîtier (2) compartimenté (2A, 2B) par une membrane (7), ce boîtier comportant d'une part des moyens (3) de raccordement de l'un (2A) de ses compartiments (2A, 2B) audit circuit, d'autre part des moyens (4) de liaison de la membrane (7) à l'obturateur (11) d'au moins une entrée (25) de circuit, ladite membrane (7), couplée à l'obturateur (11), étant une membrane mobile, susceptible d'être déformée par les variations de pression régnant à l'intérieur du compartiment (2A) du boîtier (2) raccordable audit circuit, pour permettre, lors de sa déformation, l'ouverture de ladite entrée (25) de circuit, cette membrane (7) étant rappelée en position fermée de l'obturateur (11) par des moyens (8, 9) élastiquement déformables, les moyens (8, 9) élastiquement déformables rappelant la membrane (7) en position fermée de l'obturateur (11) étant précontraints par l'intermédiaire d'au moins une sonde (6) thermique extensible en fonction de la température, telle que cette régnant à l'extérieur et/ou à l'intérieur du circuit de circulation de fluide gazeux,
**caractérisé en ce que** le compartiment (2A) du boîtier (2), raccordable audit circuit, et apte à être soumis à une variation de pression à l'état raccordé audit circuit, loge la sonde (6) thermique et les moyens (8, 9) élastiquement déformables rappelant la membrane (7) en position fermée de l'obturateur (11), lesdits moyens (8, 9) élastiquement déformables étant interposés entre la sonde (6) thermique et la membrane (7) couplée à l'obturateur (11).

2. Dispositif d'alimentation en fluide gazeux selon la revendication 1,
**caractérisé en ce que** les moyens (8, 9) élastiquement déformables rappelant la membrane (7) en position fermée de l'obturateur (11) comprennent au moins deux ressorts (8, 9).

3. Dispositif d'alimentation en fluide gazeux selon la revendication 2,
**caractérisé en ce que** les ressorts (8, 9) sont disposés l'un (8) d'un côté, l'autre (9) de l'autre côté d'une pièce (14), dite intermédiaire, positionnée à l'intérieur du compartiment (2A) à ressorts du boîtier (2) de l'actionneur, l'un (8) des ressorts étant disposé entre la partie (6B) extensible de la sonde (6) ou une pièce (20) venant coiffer la partie (6B) extensible de la sonde (6) thermique et ladite pièce (14) intermédiaire, l'autre (9) des ressorts s'étendant entre ladite pièce (14) intermédiaire et la membrane (7) mobile ou une pièce (5) solidaire en déplacement de ladite membrane (7).

4. Dispositif d'alimentation en fluide gazeux selon la revendication 3,
**caractérisé en ce que** la sonde (6) thermique extensible, logée à l'intérieur du compartiment (2A) dit à ressorts (8, 9) du boîtier (2) de l'actionneur (1), comprend un corps (6A) de sonde duquel fait saillie une tige, de longueur variable en fonction de la température, formant la partie (6B) extensible de la sonde (6), cette partie (6B) extensible de la sonde (6) étant coiffée par une pièce (20) et **en ce que** la pièce (14) intermédiaire affecte la forme de deux conduits (15, 16) maintenus coaxiaux par une liaison (17) radiale généralement d'un seul tenant avec lesdits conduits (15, 16), le conduit (16) intérieur venant s'enfiler sur une saillie (26) axiale de la pièce (20) coiffant la partie (6B) extensible de la sonde (6) tandis que le conduit (15) extérieur est muni d'un rebord (18) radial formant surface d'appui de l'un (8) des ressorts.

5. Dispositif d'alimentation en fluide gazeux selon l'une des revendications 1 à 4,
**caractérisé en ce que** les moyens (3) de raccordement du compartiment (2A) dit à ressorts (8, 9) du boîtier (2) de l'actionneur (1) au circuit et les moyens (4) de liaison de la membrane (7) à l'obturateur (11) d'une entrée (25) de circuit sont communs sur au moins une partie de leur longueur.

6. Dispositif d'alimentation en fluide gazeux selon la revendication 5,
**caractérisé en ce que** les moyens (4) de liaison de la membrane (7) à l'obturateur (11) comprennent au moins une pièce (5) tubulaire saillant au moins partiellement du boîtier (2) de l'actionneur (1) et traversant la membrane (7) raccordée à ladite pièce (5) de manière étanche en formant une collerette autour de ladite pièce (5), cette pièce (5) tubulaire, couplée à l'obturateur (11), tel qu'un volet, par un bras de liaison, étant animée d'un mouvement axial alternatif en direction de l'intérieur, ou respectivement de l'extérieur, du boîtier (2) sous l'effet de la déformation de la membrane (7).

7. Dispositif d'alimentation en fluide gazeux selon la revendication 6,
**caractérisé en ce que** la pièce (5) tubulaire débouche par l'une de ses extrémités dans le compartiment (2A), dit à ressorts (8, 9) du boîtier (2) et est raccordable par son autre extrémité, directement ou par l'intermédiaire d'une pièce (12) de liaison, à une zone (27) d'aspiration ou de dépression du circuit.

8. Dispositif d'alimentation en fluide gazeux selon l'une des revendications 6 et 7,
**caractérisé en ce que** la pièce (5) tubulaire présente, à ou au voisinage de son extrémité logée dans le compartiment (2A) dit à ressorts du boîtier (2) de l'actionneur (1), un épaulement (13) venant par l'une de ses faces en appui contre une paroi du boîtier (2) de l'actionneur (1) en position fermée de l'obturateur (11) avec interposition de ladite membrane (7) et délimitant par son autre face une surface d'appui des moyens (9) élastiquement déformables de rappel de la membrane (7) en position fermée de l'obturateur (11).

9. Circuit de circulation de fluide gazeux, en particulier d'admission d'air d'un moteur à combustion interne, ledit circuit étant équipé au moins d'une entrée (22) d'air dite principale, d'un filtre à air filtrant l'air issu de ladite entrée (22) et d'une entrée (25) d'air supplémentaire obturable disposée de préférence en aval ou à l'aplomb du filtre à air,
**caractérisé en ce que** l'entrée (25) d'air supplémentaire est commandée en ouverture par l'intermédiaire d'un dispositif d'alimentation en fluide gazeux conforme à l'une quelconque des revendications 1 à 8.

10. Dispositif de filtration d'air notamment pour circuit d'admission d'air de moteur à combustion interne, ledit dispositif se présentant sous la forme d'un boîtier équipé, pour son raccordement au circuit, d'une entrée (22) et d'une sortie (23) d'air , ce boîtier renfermant un filtre compartimentant le boîtier et filtrant l'air issu de l'entrée (22) d'air dudit boîtier avant son expulsion dudit boîtier à travers la sortie (23) d'air, ledit boîtier présentant au droit, en particulier à l'aplomb ou en aval du filtre, une entrée (25) d'air supplémentaire obturable,
**caractérisé en que** l'entrée (25) d'air supplémentaire est commandée en ouverture par l'intermédiaire d'un dispositif d'alimentation en fluide gazeux conforme à l'une quelconque des revendications 1 à 8, l'actionneur du dispositif d'alimentation en fluide gazeux étant intégré au boîtier du dispositif de filtration d'air.

11. Dispositif de filtration d'air selon la revendication 10, **caractérisé en ce que** l'obturateur du dispositif d'alimentation en fluide gazeux est disposé à l'extérieur du boîtier du dispositif de filtration et se déplace vers l'extérieur dudit boîtier lors de son passage de la position fermée à la position ouverte de l'entrée (25) d'air supplémentaire.

12. Dispositif de filtration d'air selon la revendication 10,
**caractérisé en ce que** l'entrée (25) d'air supplémentaire obturable du boîtier du dispositif de filtration est réalisée d'une seule pièce avec le dispositif d'alimentation en fluide gazeux.
